# EUROPÄISCHE PATENTSCHRIFT

(11) **EP 2 681 451 B1**
(45) Veröffentlichungstag und Bekanntmachung des Hinweises auf die Patenterteilung: **28.10.2015**
(21) Anmeldenummer: 12721726.3
(22) Anmeldetag: 02.03.2012
(51) Int. Cl.: F04B 43/08, F04B 43/107, F04B 43/113

(54) **DOPPEL-SCHLAUCHMEMBRAN-PROZESSPUMPE**
DOUBLE-HOSE-DIAPHRAGM PUMP
POMPE DE TUYAU-DIAPHRAGME DOUBLE

(30) Priorität: 04.03.2011 DE 102011001087
(43) Veröffentlichungstag der Anmeldung: 08.01.2014
(73) Patentinhaber: Feluwa Pumpen GmbH, 54570 Mürlenbach (DE)
(72) Erfinder: NÄGEL, Heinz, 54550 Daun (DE)
(74) Vertreter: Vièl, Christof
(86) Internationale Anmeldenummer: PCT/DE2012/100053
(87) Internationale Veröffentlichungsnummer: WO 2012/119597

(56) Entgegenhaltungen:
- EP-A1- 1 520 988
- DE-U- 6 913 917
- DE-U- 7 303 301
- DE-U1- 8 207 937

## Beschreibung

Die Erfindung betrifft eine Doppel-Schlauchmembran-Prozeßpumpe mit in Kassetten angeordneten Förderventilen.

Aus der DE 203 21 039 U1 ist ein Schlauchmembran-Kolbenpumpe mit einem Gehäuse bekannt, wobei in dem Gehäuse die Schlauchmembran angeordnet ist, die innenseitig einen Verdrängungsraum und außenseitig mit der Gehäusewandung einen Ringraum bildet, der mit einer Vorlageflüssigkeit gefüllt und mit dem Druckraum einer Zylinder/Kolben-Anordnung unter Bildung eines Hydraulikmittelraums verbunden oder verbindbar ist. Eine entsprechende Lösung ist auch aus der EP 1 520 988 A1 bekannt.

Eine Membran-Verdrängerpumpe mit einem Doppelschlauch aus zwei konzentrisch zueinander angeordneten Einzelschläuchen, wobei diese Einzelschläuche durch eine zwischen den Schläuchen befindliche Flüssigkeit gekoppelt sind und für den zylindrischen Zwischenraum des Doppelschlauches eine Schlauchbruch-Anzeigevorrichtung vorgesehen ist, ist aus der DE 82 07 937 U1 bekannt.

Doppel-Schlauchmembran-Prozeßpumpen werden beispielsweise in Heinz M. Nägel, "Hermetisch dichte Verdrängerpumpen", ISBN978-3-00-030685-3, Seiten 39 bis 42 näher beschrieben. Hierbei wird als Membran eine flexible Doppel-Schlauchmembrane verwendet, die durch eine Druckmittelflüssigkeit beaufschlagt wird und die Verdrängerwirkung übernimmt. Im Pumpengetriebe wird die Rotation des Antriebsmotors mit Hilfe eines Kurbeltriebs in eine translatorische Bewegung des Kreuzkopfes umgewandelt, der mit dem Kolben verbunden ist. Der Kolben bewegt über eine hydraulische Vorlageflüssigkeit das Schlauchmembran-Paar. Die Verformung des Schlauchmembran-Paars bewirkt eine Veränderung des inneren Volumens und damit die Verdrängung des Mediums.

In Heinz M. Nägel, aao, S. 62, wird die Kassettenbauweise der Ventile beschrieben. Bei dieser Zwischenflanschausführung lassen sich die in einer Kassette angeordneten Förderventile mit wenigen Handgriffen und ohne Spezialwerkzeug ausbauen, um beispielsweise die Innenteile, wie Ventilsitze und Ventilkugeln, zu prüfen oder zu wechseln. Diese Kassettenbauweise reduziert den Wartungsaufwand und die Wartungsdauer erheblich, da es gegenüber traditionell angeflanschten Ventilen nicht mehr erforderlich ist, vor dem Ausbau des Ventils Rohre und Pulsationsdämpfer zu entfernen. Bei größeren Ventilen, d.h. einem Stückgewicht von mehr als 10 kg, werden zusätzlich Ausschwenkvorrichtungen verwendet.

Bei mindestens dreifach wirkenden Pumpen gestaltet sich die Demontage problematisch, insbesondere bei Hochdruckpumpen, weil für jede Ventilinspektion, gleich ob es sich um die saug- oder druckseitigen Ventile handelt, vorher die saug- bzw. die druckseitige Verbindungsleitung gelöst werden muß, was mit einem erheblichen Aufwand verbunden ist. Insbesondere bei Hochdruckpumpen müssen hierfür bis zu 12 Schrauben M42 gelöst werden.

Es besteht die Möglichkeit, Eckventile, die von oben frei zugänglich sind, zu verwenden. Eckventile haben allerdings den Nachteil, daß sie wegen der Strömungsumlenkung einseitig verschleißen.

Die Förderventile stellen das einzige Verschleißteil der Doppel-Schlauchmembran-Prozeßpumpen dar, jedoch ist der für die Wartung der Förderventile erforderliche Zeitaufwand relativ groß.

Die DE 43 27 549 A1 beschreibt ein Verfahren zur Herstellung eines Keramikplungers, wobei ein hülsenförmiges keramisches Plungerteil axial zwischen ein Adapterteil zum Anschluß eines Plungerantriebes und ein mit einem Zuganker verschraubbares Kopfteil eingespannt wird.

In der DE 32 35 316 C1 wird ein Verschluß für Gehäuseöffnungen bei Kolbenpumpen beschrieben, bei dem ein Innendeckel und ein Andruckorgan für den letzteren sowie eine Belastungseinrichtung für letzteren verwendet werden. Um den Erfordernissen des praktischen Betriebes ohne kritische Gewindebelastungen gerecht zu werden, weist die Belastungseinrichtung eine zwischen dem Andruckorgan und einem Widerlager angeordnete Druckfeder auf und es ist zur Erzeugung einer der Kraft der Druckfeder entgegenwirkenden Lösekraft eine Entspanneinrichtung vorgesehen.

Die DE 73 03 301 U1 beschreibt eine Membran-Kolbenpumpe, bei der die Ventilgehäuse an den Enden des Pumpengehäusekopfes durch Anker an den jeweiligen Gehäusekopfenden befestigt sind und zur Einspannung des Pumpenschlauches selbständige Flanschringe zwischen den Ventilgehäuse und den Pumpenschlauch-Flanschen vorgesehen sind.

Aus der DE 69 13 917 A1 ist eine Flüssigkeitskolbenpumpe mit Kurbeltrieb bekannt, bei der wenigstens ein Lager oder Lagergehäuse für die Kurbelwelle eine den Durchtritt eines Kurbelwellenzapfens bei der Montage zulassende radiale Öffnung in Form eines Schlitzes aufweist, die durch ein Füllstück verschließbar ist und bei der zur Verbindung der die Öffnung begrenzenden Teile des Lagers oder Lagergehäuses ein Anker vorgesehen ist, dem eine Spannvorrichtung zugeordnet ist.

Aufgabe der Erfindung ist es somit, den Ausbau der Förderventile in Doppel-Schlauchmembran-Prozeßpumpen zu erleichtern und zu beschleunigen.

Diese Aufgabe wird erfindungsgemäß für eine Doppel-Schlauchmembran-Prozeßpumpe mit in einer Kassette angeordnetem Förderventil bzw. angeordneten Förderventilen, wobei eine Ausschwenkvorrichtung vorgesehen ist, mit der das Förderventil bzw. die Förderventile jeweils verbunden sind und um die sie scharnierartig aus einer Betriebsstellung, bei der sie axial zentriert in der Kassette angeordnet sind, in eine Wartungsstellung, bei der sie aus der Kassette herausgeschwenkt sind, schwenkbar sind, wobei eine Spannvorrichtung zum Vorspannen des Förderventils bzw. der Förderventile in der Betriebsstellung auf den erforderlichen Dichtdruck gegenüber dem maximalen Pumpeninnendruck vorgesehen ist, dadurch gelöst, daß die Doppel-Schlauchmembran-Prozeßpumpe eine Hochdruckpumpe ist, und daß die Spannvorrichtung hydraulisch aktivierbar ist, wobei unterhalb oder oberhalb des bzw. der Förderventile ein Hydraulikzylinder der Spannvorrichtung mit einem dem Förderventil bzw. den Förderventilen zugewandten Kolben angeordnet ist, der über einen Hydraulikanschluß mit Druck beaufschlagbar ist, und wobei im Bereich einer Verschraubung zwischen dem Hydraulikzylinder und einem benachbarten Flansch der Kassette Federn zum Rückstellen des Hydraulikzylinders vorgesehen sind.

In der Wartungsstellung kann beispielsweise eine Ventilinspektion oder aber auch ein Austausch von Teilen der Förderventile oder der gesamten Förderventile erfolgen. Mit der Spannvorrichtung können die Förderventile in der Betriebsstellung axial definiert so vorgespannt werden, daß der notwendige Dichtdruck erreicht wird. Anschließend wird das jeweilige Förderventil (bzw. übereinander angeordnete Förderventile) in dieser Position fixiert, beispielsweise mittels Stellschrauben.

Bei Druckbeaufschlagung des Hydraulikzylinders hebt sich der Kolben und der Hydraulikzylinder übt Druck auf das darüber bzw. darunter angeordnete Förderventil (oder die darüber bzw. darunter angeordneten Förderventile) aus.

Die Federn, die im Bereich der Befestigung des Hydraulikzylinders angeordnet sind, ermöglichen, daß sich der Hydraulikzylinder axial so weit bewegt, daß die Förderventile ausgeschwenkt werden können.

Eine Weiterbildung der Erfindung besteht darin, daß der Hydraulikzylinder mittels einer Pumpe, vorzugsweise einer Handpumpe mit Druck beaufschlagbar ist.

Dies ermöglicht ein einfaches und kostengünstiges Vorspannen des Förderventils bzw. der Förderventile.

Eine bevorzugte Ausgestaltung der Erfindung besteht darin, daß die Federn Tellerfedern sind. Nachfolgend wird ein Ausführungsbeispiel der Erfindung anhand von Zeichnungen näher erläutert.

Es zeigen
- Fig. 1: eine Doppel-Schlauchmembran-Prozeßpumpe mit erfindungsgemäß ausgebildeten Förderventilen,
- Fig. 2: eine Förderventilgruppe im herausgeschwenkten Zustand,
- Fig. 3: die Förderventilgruppe im eingeschwenkten Zustand vor dem Einbringen des Spannbolzens,
- Fig. 4: die Förderventilgruppe im eingeschwenkten Zustand nach dem Einbringen des Spannbolzens,
- Fig. 5: die Förderventilgruppe im betriebsbereiten Zustand,
- Fig. 6a und 6b: eine Schnittzeichnung der hydraulisch aktivierbaren Spannvorrichtung.

Wie aus Fig. 1 hervorgeht, sind die Förderventile 1 einer Doppel-Schlauchmembran-Prozeßpumpe in Kassetten 2 montiert, die aus zwei mit Abstand voneinander parallel angeordneten Flanschen 3 bestehen, die durch mindestens zwei permanente Stützrohre 4a, in denen Dehnschrauben angeordnet sind, sowie mindestens eine weitere Dehnschraube 4b, welche kein Stützrohr aufweist, miteinander verbunden sind. Die Förderventile 1 sind im vorliegenden Fall als Doppelventile ausgebildet.

Weiterhin ist eine Ausschwenkvorrichtung 5 vorgesehen, mit der jeweils die Förderventile 1 verbunden sind und um die sie scharnierartig aus der Betriebsstellung axial zentriert in der Kassette 2 in eine Wartungsstellung außerhalb der Kassette 2 herausgeschwenkt werden können. Fig. 2 zeigt die Förderventile 1 in ausgeschwenkter Stellung, in der beispielsweise eine Ventilinspektion oder aber auch ein Austausch von Teilen der Förderventile 1 erfolgen kann. Es ist zu erkennen, daß die Ausschwenkvorrichtung 5 zwei Muttern 6 aufweist, die zum Anheben der Ausschwenkvorrichtung 5 an den Förderventilen 1 dienen, um einen Freiraum zum Ausschwenken zu schaffen.

Weiterhin ist in Fig. 2 der Hydraulikzylinder 8 unterhalb des Förderventils 1 dargestellt, der über den Hydraulikanschluß 7 mit Druck beaufschlagbar ist. Ebenfalls sind die Stellschrauben 9 im Bereich des unteren Flanschs 3 zu erkennen, die zum Fixieren der Position des Förderventils 1 dienen. Sie befinden sich in Fig. 2 in gelöster Stellung.

In Fig. 3 sind die Förderventile 1 im eingeschwenkten Zustand dargestellt.

Fig. 4 zeigt, daß die Dehnschraube 4b, die zum Ausschwenken der Förderventile 1 entfernt werden mußte, wieder in ihrer ursprünglichen Stellung angeordnet und an den Flanschen 3 befestigt wurde.

Nun wird ein Pumpe (bei der es sich um eine Handpumpe handeln kann) an den Hydraulikanschluß angeschlossen und der Hydraulikzylinder 8 mit Druck beaufschlagt, wobei ein hydraulischer Druck, welcher von der Gerätespezifikation abhängig ist und beispielsweise 700 bar betragen kann, aufgebaut wird. Der Kolben des Hydraulikzylinders 8 bewegt sich nach unten und hierdurch werden die auf dem Hydraulikzylinder 8 angeordneten Förderventile 1 in axialer Richtung auf den Dichtdruck gegenüber dem maximalen Pumpeninnendruck vorgespannt, so daß sich ein Hub H von beispielsweise 5 bis 10 mm Höhe ergibt.

Nun ist es möglich, die Stellschrauben 9, die Dehnschrauben im Bereich der Stützrohre 4a sowie die Dehnschrauben 4b mit einem geringen Drehmoment anzuziehen, um die Förderventile 1 zu fixieren, wie in Fig. 5 dargestellt. Anschließend wird der hydraulische Druck in der Hydraulikleitung wieder abgelassen und die Pumpe wieder von dem Hydraulikanschluß 7 entfernt.

Das Herausschwenken der Förderventile 1 aus der Kassette 2 erfolgt in umgekehrter Reihenfolge. Nach Anschließen des Hydraulikanschlusses wird hydraulischer Druck aufgebaut, der ein leichtes Lösen der Stellschrauben 9, der Dehnschrauben im Bereich der Stützrohre 4a und der Dehnschrauben 4b ermöglicht. Danach wird der Hydraulikdruck wieder abgelassen und die Dehnschraube(n) 4b abgenommen.

Fig. 6a und 6b zeigen zwei geschnittene Darstellungen eines Hydraulikzylinders 8. Es ist zu erkennen, daß der über den Hydraulikanschluß 7 aufgebrachte Druck den ringförmigen Kolben 10 nach unten drückt, wodurch das auf dem Hydraulikzylinder 8 angeordnete Förderventil 1 bzw. die Förderventile 1 nach oben gedrückt werden. Der Hub H beträgt ca. 10 mm.

Weiterhin sind die Tellerfedern 11 zu erkennen, die im Bereich der Verschraubung zwischen dem Hydraulikzylinder 8 und dem benachbarten Flansch 3 angeordnet sind und dafür sorgen, daß sich der Hydraulikzylinder 8 soweit bewegen kann, daß die Förderventile 1 aus der Kassette 2 ausgeschwenkt werden können.

## Patentansprüche

1. Doppel-Schlauchmembran-Prozeßpumpe mit in einer Kassette (2) angeordneten Förderventil (1) bzw. angeordneten Förderventilen (1), wobei eine Ausschwenkvorrichtung (5) vorgesehen ist, mit der das Förderventil (1) bzw. die Förderventile (1) jeweils verbunden sind und um die sie scharnierartig aus einer Betriebsstellung, bei der sie axial zentriert in der Kassette (2) angeordnet sind, in eine Wartungsstellung, bei der sie aus der Kassette (2) herausgeschwenkt sind, schwenkbar sind, wobei eine Spannvorrichtung (7 bis 11) zum Vorspannen des Förderventils (1) bzw. der Förderventile (1) in der Betriebsstellung auf den erforderlichen Dichtdruck gegenüber dem maximalen Pumpeninnendruck vorgesehen ist, **dadurch gekennzeichnet, daß** die Doppel-Schlauchmembran-Prozeßpumpe eine Hochdruckpumpe ist, und daß die Spannvorrichtung hydraulisch aktivierbar, ist wobei unterhalb oder oberhalb des bzw. der Förderventile (1) ein Hydraulikzylinder (8) der Spannvorrichtung mit einem dem Förderventil (1) bzw. den Förderventilen (1) zugewandten Kolben (10) angeordnet ist, der über einen Hydraulikanschluß (7) mit Druck beaufschlagbar ist, und wobei im Bereich einer Verschraubung zwischen dem Hydraulikzylinder (8) und einem benachbarten Flansch (3) der Kassette (2) Federn (11) zum Rückstellen des Hydraulikzylinders (8) vorgesehen sind.

2. Doppel-Schlauchmembran-Prozeßpumpe gemäß Anspruch 1, **dadurch gekennzeichnet, daß** der Hydraulikzylinder (8) mittels einer Pumpe, vorzugsweise einer Handpumpe mit Druck beaufschlagbar ist.

3. Doppel-Schlauchmembran-Prozeßpumpe gemäß Anspruch 1, **dadurch gekennzeichnet, daß** die Federn (11) Tellerfedern sind.

## Claims

1. Double hose-membrane process pump with a check valve (1) or check valves (1) arranged in a cassette, wherein a pivoting device (5) is provided to which the check valve (1) or the check valves (1) are each connected and about which they are pivotable in hinge-like manner out of an operating position, in which said valves are axially centred in the cassette (2), into a maintenance position, in which the valves have been pivoted out of the cassette (2), wherein a tensioning device (7 to 11) for pretensioning the check valve(s) (1) in the operating position to the sealing pressure required to withstand the maximum internal pump pressure is provided, **characterised in that** the double hose-diaphragm process pump is a high-pressure pump and that the tensioning device is hydraulically activatable, wherein a hydraulic cylinder (8), which is part of the tensioning device and can be supplied with pressure via a hydraulic connection (7), is located above or beneath the check valve(s) (1) and has a piston (10) facing towards the check valve(s) (1), and wherein springs (11) for returning the hydraulic cylinder (8) are provided in the area of a threaded connection between the hydraulic cylinder (8) and a neighbouring flange (3) of the cassette (2).

2. Double hose-membrane process pump according to claim 1, **characterised in that** the hydraulic cylinder (8) is pressurised by means of a pump, preferably a hand pump.

3. Double hose-membrane process pump according to claim 1, **characterised in that** the springs (11) are plate springs.

## Revendications

1. Pompe de procès à double membrane tubulaire comprenant un ou des clapets de refoulement (1) disposés dans une cassette (2), un dispositif de pivotement (5) étant prévu auquel le ou les clapets de refoulement (1) sont reliés et autour duquel ils peuvent pivoter à la façon d'une charnière depuis une position de fonctionnement, dans laquelle ils sont disposés axialement au centre de la cassette (2), dans une position d'entretien, dans laquelle ils sont pivotés hors de la cassette (2), un dispositif de serrage (7 a 11) étant prévu pour pré-serrer le ou les clapets de refoulement (1) dans la position de fonctionnement à la pression d'étanchéité nécessaire par rapport à pression interne maximale de la pompe, **caractérisée en ce que** la pompe de procès à double membrane tubulaire est une pompe à haute pression, et **en ce que** le dispositif de serrage peut être activé de façon hydraulique, un cylindre hydraulique (8) du dispositif de serrage étant disposé au-dessus et en dessous du ou des clapets de refoulement(1) avec un piston(10) dirigé vers le ou les clapets de refoulement (1), ledit piston pouvant être alimenté en pression par le biais d'un raccord hydraulique (7), et des ressorts (11) étant prévus dans la zone d'un assemblage à vis entre le cylindre hydraulique (8) et une bride avoisinante (3) de la cassette (2) afin de rappeler le cylindre hydraulique (8).

2. Pompe de procès à double membrane tubulaire selon la revendication 1, **caractérisée en ce que** le cylindre hydraulique (8) peut être alimenté en pression au moyen d'une pompe, de préférence une pompe à main.

3. Pompe de procès à double membrane tubulaire selon la revendication 1, **caractérisée en ce que** les ressorts (11) sont des rondelles ressort.
